# EUROPÄISCHE PATENTSCHRIFT

(11) **EP 0 190 456 B1**
(45) Veröffentlichungstag und Bekanntmachung des Hinweises auf die Patenterteilung: **04.05.1988**
(21) Anmeldenummer: 85116449.1
(22) Anmeldetag: 21.12.1985
(51) Int. Cl.: F41C 15/12, F41D 11/00

(54) **Vorrichtung zum Auswerfen der leeren Patronenhülsen aus einer selbsttätigen Feuerwaffe**
Cartridge ejecting device for automatic guns
Dispositif d'éjection de cartouches pour armes à feu automatiques

(30) Priorität: 25.01.1985 CH 345/85
(43) Veröffentlichungstag der Anmeldung: 13.08.1986
(73) Patentinhaber: Werkzeugmaschinenfabrik Oerlikon-Bührle AG, 8050 Zürich (CH)
(72) Erfinder: Hürlemann, Ernst, CH-8052 Zürich (CH); Bosshard, Werner, CH-8052 Zürich (CH); Stauffacher, Werner, Ch-8057 Zürich (CH)

(56) Entgegenhaltungen:
- DE-C- 107 970
- GB-A- 280 136
- US-A- 2 412 663
- US-A- 3 057 100

## Beschreibung

Die Erfindung betrifft eine Vorrichtung zum Auswerfen von leeren Patronenhülsen aus einer automatischen Feuerwaffe,
- mit einem Waffengehäuse und einem Waffenrohr, das am Waffengehäuse befestigt ist,
- mit einem Verschluss, der im Waffengehäuse verschiebbar gelagert ist und eine Nut aufweist,
- mit einer Ausziehvorrichtung, bestehend aus einer schwenkbar gelagerten Ausziehklinke und einem schwenkbar gelagerten Stützhebel, welche in der Nut des Verschlusses angeordnet sind,
- mit einer Patrone, welche eine Patronenhülse mit einem Boden und einer Ausziehnut aufweist und vom Verschluss in das am Waffengehäuse befestigte Waffenrohr einschiebbar ist, wobei die genannte Ausziehklinke in die Ausziehnut der Patronenhülse eingreift,
- mit einer Ausstossstange, die verschiebbar im Verschluss gelagert ist und sich am Boden der Patronenhülse abstützt, '
- mit einer Feder, um die Ausziehklinke in Eingriff mit der Ausziehnut der Patronenhülse zu bringen.

Der Oberbegriff des Anspruches 1 bezieht sich auf eine von der Anmelderin hergestellte und bereits verkaufte Waffe.

Bei bekannten Vorrichtungen (siehe insbesondere US-A-3 057 100, DE-C-107 970, GB-A-280 136 und US-A-2 412 663) sind Mittel vorgesehen, welche mindestens in der vordersten Stellung des Verschlusses den Ausziehhebel durch einen Stützhebel oder eine Verriegelungsklinke und einen Anschlag gegen eine unbeabsichtigte Verschwenkung sichern.

Bei einer anderen Auswerfvorrlchtung (siehe CH-A-627 264) ist ein Verschluss für eine automa₋ tische Feuerwaffe in einem Verschlussgehäuse angeordnet, auf dem ein Auszieher schwenkbar gelagert ist und ein Ausstosser verschiebbar geführt ist. Bei der Schussabgabe bewegt sich der Verschluss vor und zurück. In einem Schlitz des Verschlusses ist ein als zweiarmiger Hebel ausgebildeter Auszieher auf einer Achse drehbar gelagert. Am hinteren Ende des Ausziehers greift eine Feder an. Das als Kralle bezeichnete vordere Ende des Ausziehers greift unter der Wirkung der Feder in die Ausziehnut der Patronenhülse ein.

Bei hoher Kadenz sind die Kräfte, welche der Ausstosser beim Auswerfen der Patronenhülse über die Ausziehnut auf die Kralle des Ausziehers ausübt, so gross, dass die Kraft der Feder, welche den Auszieher mit der Kralle in die Ausziehnut der Patronenhülse hineindrückt, nicht mehr genügt. Damit der Auszieher mit der Kralle die Patronenhülse so zuverlässig festhalten kann, dass sie beim Auswerfen durch den Ausstosser gekippt wird, sind zusätzliche Mittel erforderlich.

Bei den bekannten Vorrichtungen besteht die Gefahr, dass der Auszieher nur beim Ausziehen der Patronenhülse aus dem Waffenrohr gegen eine unbeabsichtigte Verschwenkung gesichert ist und nicht auch beim Auswerfen der Patronenhülse durch den Ausstosser.

Die Aufgabe, welche mit der vorliegenden Erfindung gelöst werden soll, besteht in der Schaffung einer zuverlässigen Auswerfvorrichtung, die auch bei hohen Kadenzen und entsprechend hohen Kräften ein sicheres Auswerfen der leeren Patronenhülsen aus der Feuerwaffe gewährleistet.

Die Vorrichtung, mit der diese Aufgabe erfindungsgemäß gelöst wird, ist dadurch gekennzeichnet, dass am Waffengehäuse ein Anschlag befestigt ist, auf dem sich der Ausziehhebel über den Stützhebel nur in der hintersten Stellung des verschiebbar gelagerten Verschlusses abstützt, um ein unbeabsichtigtes Verschwenken der Ausziehhebels zu verhindern, wenn die Auswerfstange gegen den Boden der Patronenhülse stösst.

Verschiedene Ausführungsbeispiele der erfindungsgemässen Vorrichtung, zum Auswerfen der leeren Patronenhülsen aus einer selbsttätigen Feuerwaffe, sind im folgenden, anhand der beigefügten Zeichnung, ausführlich beschrieben. Es zeigt :
Fig. 1 einen Längsschnitt durch einen Teil eines Waffengehäuses mit einem Verschluss, einem Patronenauszieher, einem Patronenauswerfer und gemäss einem ersten Ausführungsbeispiel mit einem Stützhebel für den Patronenauszieher,
Fig. 2 einen Teil des Verschlusses mit einem Auszieher, einer Verriegelungsklinke und einem Stützschieber gemäss einem dritten Ausführungsbeispiel, und
Fig. 3 einen Teil des Verschlusses mit einem Auszieher, einer Verriegelungsklinke und einem Patronenstützhebel gemäss einem vierten Ausführungsbeispiel.

Für die Ausführungsformen gemäß den Figuren 2 u.3 wird kein Schutz beansprucht. Die Figuren 2 u.3 sowie die entsprechenden Texstellen der Figurenbeschreibung dienen lediglich der Erla- üterung von Merkmalen, die in den Ansprüchen 2 u.3 gekennzeichnet sind.

Bei einem ersten Ausführungsbeispiel gemäss Fig.1 ist in einem Verschluss 10 ein Steuerorgan 11 verschiebbar geführt. An diesem Steuerorgan 11 ist ein Zündstift 12 befestigt, zum Anstechen einer Patrone 13, von der nur das hintere Ende der Patronenhülse 13 sichtbar ist. In eine Aussparung des Steuerorganes 11 ragt ein Mitnehmer 14, der durch eine nicht dargestellte Vorholfeder das Steuerorgan 11 und den Verschluss 10 aus der gezeigten Stellung nach vorne, in Richtung des Pfeiles A, d. h. in Schussrichtung der Waffe verschiebt. Diese Verschiebung wird jedoch als bekannt vorausgesetzt und daher hier nicht weiter erläutert. Es sei nur darauf hingewiesen, dass dabei die Patrone 13 in ein nicht dargestelltes Waffenrohr geschoben wird, dass der Verschluss 10 in seiner vordersten Stellung durch das Steuerstück im Waffengehäuse 15 mit Hilfe nicht dargestellter Riegel verriegelt wird und dass anschliessend die Patrone 13 durch den Zündstift 12 angestochen wird. Anschliessend muss die Patronenhülse 13 wieder aus dem Waffenrohr herausgezogen werden. Zu diesem Zwecke greift ein schwenkbar gelagerter Ausziehhebel 16 in eine Ausziehnut 17 der Patronenhülse 13 hinein. Der Ausziehhebel 16 ist um einen Bolzen 18 schwenkbar im Verschluss 10 gelagert. Diese Schwenkbarkeit ist notwendig, damit die Patrone 13 überhaupt in eine Aussparung 19 des Verschlusses 10 gelangen kann. Auch die Patronenzufuhr wird als bekannt vorausgesetzt und daher hier nicht näher beschrieben. Zum Auswerfen der leeren Patronenhülse 13 dient eine Auswerferstange 20, welche durch eine Längsbohrung des Verschlusses 10 hindurchragt und sich hinten, in der gezeigten Stellung, auf einem Kolben 21 eines Verschlusspuffes 22 abstützt. Der Verschlusspuffer 22 ist in nicht näher dargestellter Weise im Waffengehäuse 15 befestigt. Der Hub der Auswerferstange 20 ist durch einen Bolzen 23 begrenzt, der im Verschluss 10 befestigt ist und durch ein Langloch 24 der Auswerferstange 20 hindurchragt. Beim Rücklauf des Verschlusses 10 stösst die Auswerferstange 20 gegen den Kolben 21 des Verschlusspuffers 22 und wird dadurch mit ihrem vorderen Ende gegen den Boden der Patronenhülse 13 gestossen, wodurch die Patronenhülse 13 gekippt und in bekannter Weise ausgeworfen wird. Damit die Patronenhülse 13 richtig gekippt werden kann, muss sie durch den Ausziehhebel 16 während dieser Kippbewegung gehalten werden, d. h. während des Kippvorganges der Patronenhülse 13 darf der Ausziehhebel 16 nicht geschwenkt werden. Es hat sich gezeigt, dass bei dieser Kippbewegung der Patronenhülse 13 grosse Kräfte auf den Ausziehhebel 16 übertragen werden. Der Ausziehhebel 16 wird daher über einen schwenkbar im Waffengehäuse 15 gelagerten Stützhebel 25 auf einem ortsfesten, im Waffengehäuse 15 befestigten, Anschlag 26 abgestützt. Der Stützhebel 25 ist um eine Achse 27 schwenkbar und weist eine Nase 28 auf, die sich am Ausziehhebel 16 abstützt, eine Anschlagfläche 29, die am Anschlag 26 anliegt und einen Arm 30, auf den sich eine Feder 31 über eine Federhülse 32 abstützt. Die Feder 31 befindet sich in einer Sackbohrung 33 des Verschlusses 10. Solange sich der Stützhebel 25 mit der Anschlagfläche 29 auf dem Anschlag 16 abstützt, kann sich der Ausziehhebel 16 nicht verschwenken. Erst wenn der Verschluss 10 sich nach vorne bewegt und die Anschlagfläche 29 sich nicht mehr im Bereich des Anschlages 26 ist, kann sich sowohl der Stützhebel 25 als auch der Ausziehhebel 16 im Uhrzeigersinne verschwenken, wobei die Feder 31 komprimiert wird. In der gezeigten Stellung des Verschlusses 10 ist daher ein zuverlässiges Kippen und Auswerfen der leeren Patronenhülsen 13 gewährleistet, da der Ausziehhebel 16 gesichert ist.

Beim zweiten Ausführungsbeispiel gemäss Fig. 2 ist ein Ausziehhebel 47 um eine Achse 48 im Verschluss 10 schwenkbar gelagert und greift in der gezeigten Stellung mit seiner Nase 49 in die Ausziehnut 17 der Patronenhülse 13 ein. Der Ausziehhebel 47 weist eine Gabel 50 auf, in der eine Blattfeder-51 befestigt ist, die sich auf einem Anschlag 52 des Verschlusses 10 abstützt. Die Blattfeder 51 hat das Bestreben, den Ausziehhebel 47 in die gezeigte Stellung zu schwenken ; der Ausziehhebel 47 kann daher nur entgegen der Kraft der Blattfeder 51 im Uhrzeigersinne um die Achse 48 geschwenkt werden. Der Ausziehhebel 47 besitzt noch einen, in der Fig. 3 nach oben gerichteten Arm 53, der sich auf eine Verriegelungsklinke 54 stützt. Die Verriegelungsklinke 54 ist um eine Achse 55 ebenfalls schwenkbar im Verschluss 10 gelagert und stützt sich mit ihrem einen Arm 56 auf einer Klinke 57 ab, die um eine Achse 58 im Verschluss 10 gelagert ist. Im Verschluss 10 ist ferner ein Stützschieber 59 verschiebbar in einer Bohrung geführt. Dieser Stützschieber 59 soll ein unerwünschtes, vorzeitiges Kippen der Patrone 13 verhindern. Eine Feder 60, welche sich einerseits auf einem Anschlag 61 des Stützschiebers 59 und andererseits auf der Klinke 57 abstützt, hat das Bestreben, den Stützschieber 59 gegen die Patrone 13 zu schieben und die Klinke 57 im Gegenuhrzeigersinne zu schwenken, wodurch die Klinke 57 am Arm 56 der Verriegelungsklinke 54 anliegt. Auf der Achse 55 ist ausser der Verriegelungsklinke 54 noch ein zweiarmiger Betätigungshebel 62 schwenkbar gelagert, der eine Gabel 63 aufweist in welche ein Nocken 64 des Stützschiebers 59 eingreift. Der Betätigungshebel 62 weist ferner eine gebogene Aussparung 65 auf, in welche ein Bolzen 66 der Verriegelungsklinke 54 eingreift. Durch einen nicht dargestellten Steuernocken kann in der vordersten Stellung des Verschlusses 10 die Verriegelungsklinke 54 verschwenkt werden, um den Ausziehhebel 47 freizugeben, analog wie beim zweiten Ausführungsbeispiel. Ausserdem kann durch einen zweiten, nicht dargestellten Steuernocken der Betätigungshebel 62 in der hintersten Stellung des Verschlusses 10 verschwenkt werden, um den Stützschieber 59 zurückzuziehen, damit die Patronenhülse 13 gekippt werden kann. Zum Kippen der Patronenhülse 13 dient die in Fig. 1 dargestellte und beschriebene Auswerferstange 20.

Beim dritten Ausführungsbeispiel gemäss Fig. 3 ist der Ausziehhebel 34 genau gleich ausgebildet, wie beim zweiten Ausführungsbeispiel gemäss Fig. 2. Der Ausziehhebel 34 ist um die Achse 35 im Verschluss 10 schwenkbar gelagert und greift in der gezeigten Stellung mit seiner Nase 36 in die Ausziehnut 17 der Patronenhülse 13 ein. Der Ausziehhebel 34 weist ferner eine Gabel 37 auf, in der eine Blattfeder 38 befestigt ist, die sich auf einem Anschlag 39 des Verschlusses 10 abstützt. Die Blattfeder 38 hat das Bestreben, den Ausziehhebel 34 in die gezeigte Stellung zu schwenken. Statt dem in Fig. 3 dargestellten Stützschieber 59 ist jedoch beim vierten Ausführungsbeispiel gemäss Fig. 4 ein Stützhebel 67, um eine Achse 68 schwenkbar, im Verschluss 10 gelagert. Dieser Stützhebel 67 besitzt zwei Arme 69 und 70, von denen der eine Arm 69 an der Patrone 13 anliegt und diese gegen ein vorzeitiges Kippen sichert und der andere Arm 70 einen Bolzen 71 aufweist, der in eine Nut 72 des Waffengehäuses eingreift. Solange sich der Bolzen 71 des Hebels 67 in den beiden Abschnitten A und C am Anfang und am Ende der Nut 72 befindet, d. h. wenn sich der Verschluss 10 in seiner hintersten bzw. vordersten Stellung befindet, nimmt der Stützhebel 67 die in Fig. 3 gestrichelt gezeichnete Stellung ein. Wenn sich aber der Bolzen 71 des Stützhebels 67 im mittleren Abschnitt B der Nut 72 befindet, d. h. wenn sich der Verschluss 10 von einer Endstellung zur anderen bewegt, nimmt der Stützhebel 67 die in Fig. 4 mit ausgezogenen Linien gezeichnete Stellung ein und die Patrone 13 ist gegen ein unbeabsichtigtes Kippen gesichert.

Die Wirkungsweise der beschriebenen Vorrichtung zum Auswerfen der leeren Patronenhülsen aus einer selbsttätigen Feuerwaffe ist wie folgt :
Eine in nicht dargestellter Weise seitlich zugeführte Patrone 13 wird gemäss Fig. 1 durch den Verschluss 10 in das Waffenrohr hineingeschoben, wobei das hintere Ende der Patronenhülse 13 in die Aussparung 19 des Verschlusses 10 gelangt und die Nase 36 des Ausziehhebels 16 in die Nut 17 der Patronenhülse 13 einrastet. Anschliessend wird durch den Mitnehmer 14 das Steuerorgan 11 im Verschluss 10 ebenfalls verschoben und der Zündstift 12 wird die Patrone 13 anstechen. Nach dem Abschuss wird durch den Gasdruck der Verschluss 10 zurückbewegt und die Patronenhülse 13 wird durch den Auszieher oder Ausziehhebel 16 aus dem Waffenrohr herausgezogen. Für diesen Vorgang ist es nicht notwendig den Ausziehhebel 16 gegen eine Verschwenkung zu sichern. Sobald jedoch der Verschluss 10 gegen den Puffer 22 stösst, wird durch den Kolben 21 die Auswerferstange 20 gegen die Patronenhülse 13 gestossen um die Patronenhülse 13 zu kippen. Bei diesem Vorgang ist es aber notwendig, den Ausziehhebel 16 gegen eine unbeabsichtigte Verschwenkung zu sichern. Beim Zurücklaufen des Verschlusses 10 stösst der Stützhebel 25 gegen den Anschlag 26, wodurch die Nase 28 des Stützhebels 25 gegen den Ausziehhebel 16 gedrückt wird und der Ausziehhebel 16 sich nicht mehr verschwenken kann. Ein sicheres Kippen der Patronenhülse 13 ist somit gewährleistet.

Die Wirkungsweise der übrigen Ausführungsbeispiele gemäss Fig. 2-3 unterscheidet sich gegenüber dem ersten Ausführungsbeispiel (Fig. 1) dadurch, dass der Ausziehhebei 47 (Fig. 2) ständig durch die Klinke 41 bzw. 54 unterstellt ist. Nur in der vordersten Stellung des Verschlusses 10 wird die Klinke 41 durch den Steuernocken 46 verschwenkt und der Ausziehhebel 47 freigegeben, damit die Patrone 13 in die Aussparung 19 des Verschlusses 10 eindringen und der Ausziehhebel 34 bzw. 47 in die Nut 17 der Patronenhülse 13 einrasten kann. Durch den Stützhebel 67 (Fig. 3) und durch den Stützschieber 59 (Fig. 2) wird die Patrone 13 gegen unbeabsichtigtes Kippen gesichert und nur in der hintersten Stellung des Verschlusses wird die Patrone 13 durch den Stützhebel 67 bzw. durch den Stützschieber 59 zum Kippen freigegeben. Gemäss Fig. 2 wird durch einen nicht dargestellten Steuernocken der Betätigungshebel 62 verschwenkt und der Stützschieber 59 zurückgezogen. Gemäss Fig. 3 gelangt der Bolzen 71 des Stützhebels 67 in den Abschnitt A der Steuernut 72 und der Stützhebel 67 wird mit seinem Arm 69 von der Patrone (13) weggeschwenkt.

## Patentansprüche

i. Vorrichtung zum Auswerfen von leeren Patronenhülsen aus einer automatischen Feuerwaffe :
- mit einem Waffengehäuse (15) und einem Waffenrohr, das am Waffengehäuse (15) befestigt ist ;
- mit einem Verschluss (10), der im Waffengehäuse (15) verschiebbar gelagert ist und eine Nut aufweist ;
- mit einer Ausziehvorrichtung (16, 25), bestehend aus einem schwenkbar gelagerten Ausziehhebel (16) und einem schwenkbar gelagerten Stützhebel (25), welche in der Nut des Verschlusses (10) angeordnet sind ;
- mit einer Patrone, welche eine Patronenhülse (13) mit einem Boden und einer Ausziehnut (17) aufweist und vom Verschluss (10) in das am Waffengehäuse (15) befestigte Waffenrohr einschiebbar ist, wobei der genannte Ausziehhebel (16) in die Ausziehnut (17) der Patronenhülse (13) eingreift ;
- mit einer Auswerfstange (20), die verschiebbar im Verschluss (10) gelagert ist und sich am Boden der Patronenhülse (13) abstützt ;
- mit einer Feder (31), um den Ausziehhebel (16) in Eingriff mit der Ausziehnut (17) der Patronenhülse (13) zu bringen ;
dadurch gekennzeichnet, dass am Waffengehäuse (15) ein Anschlag (26) befestigt ist, auf dem sich der Ausziehhebel (16) über den Stützhebel (25) nur in der hintersten Stellung des verschiebbar gelagerten Verschlusses (10) abstützt, um ein unbeabsichtigtes Verschwenken des Ausziehhebels (16) zu verhindern, wenn die Auswerfstange (20) gegen den Boden der Patronenhülse (13) stösst.

2. Vorrichtung nach Anspruch 1, dadurch gekennzeichnet, dass die Patronenhülse (13) durch einen Stützhebel (67) oder einen Stützschieber (59) gegen ein unbeabsichtigtes Kippen gesichert ist, welche auf dem Verschluss (10) angeordnet sind und durch Steuerorgane (72) aus einer Stützstellung in eine Freigabestellung verschwenkbar sind.

3. Vorrichtung nach Anspruch 2, dadurch gekennzeichnet, dass der Stützschieber (59) durch eine Feder (60) in seine Stützstellung schiebbar ist und durch einen Anschlag am Waffengehäuse (15), entgegen der Kraft der Feder (60), in seine Freigabestellung verschiebbar ist.

## Claims

1. Mechanism for ejecting spent cartridge cases from an automatic firearm, comprising :
- a gun case (15) and a gun barrel fixed to the gun case (15),
- a breech closure (10) displaceably mounted in the gun case (15) and exhibiting a groove,
- an extracting mechanism (16, 25) made up of a pivotably mounted extractor lever (16) and a pivotably mounted support lever (25), which are arranged in the groove of the breech (10),
- a cartridge exhibiting a cartridge case (13) having a base and a cannelure (17) and which can be inserted from the breech (10) into the gun barrel fixed to the gun case (15), causing said extractor lever (16) to engage in the cannelure

(17) of the cartridge case (13),
- an ejector rod (20) which is displaceably mounted in the breech (10) and rests against the base of the cartridge case (13),
- a spring (31) to bring the extractor lever (16) into engagement with the cannelure (17) of the cartridge case (13) ;
characterised in that a stop dog (26) is fixed to the gun case (15), and the extractor lever (16) rests against said stop dog (26) by the agency of the support lever (25) only when the displaceably mounted breech (10) is in its rearmost position, so as to prevent the extractor lever (16) from accidentally swivelling when the ejector rod (20) hits the base of the cartridge case (13).

2. Mechanism according to Claim 1, characterised in that a support lever (67) or a support slide (59) locks the cartridge case (13) against accidentally tipping, said support lever and said support slide being disposed on the breech (10) and adapted to be swivelled by control means (72) from a support position into a release position.

3. Mechanism according to Claim 2, characterised in that the support slide (59) can be pushed by a spring (60) into its support position and can be displaced by a stop dog on the gun case (15) into its release position against the force of the spring (60).

## Revendications

1. Dispositif d'éjection des douilles de cartouche vides d'une arme à feu automatique comprenant :
- un boîtier d'arme (15) et un tube qui est fixé sur ce dernier ;
- une culasse (10) qui peut coulisser dans le boîtier (15) et comporte une gorge ;
- un extracteur (16, 25) constitué d'un levier d'extraction (16) et d'un levier d'appui (25) supportés de façon à pouvoir pivoter, qui sont placés dans la gorge de la culasse (10) ;
- une cartouche qui comporte une douille (13) comprenant un culot et une gorge d'extraction (17) et qui peut être poussée par la culasse (10) dans le tube de l'arme assujetti au boîtier de celle-ci, où le levier d'extraction cité (16) s'engage dans la gorge d'extraction (17) de la douille de cartouche (13) ;
- une tige d'éjection (20) qui est supportée de façon coulissante sur la culasse (10) et s'appuie sur le culot de la douille de cartouche (13) ;
- un ressort (31) pour amener le levier d'extraction (16) en prise avec la gorge d'extraction (17) de la douille de cartouche (13) ;
caractérisé en ce que sur le boîtier de l'arme (15) est fixée une butée (26) sur laquelle s'appuie le levier d'extraction (16) par le levier d'appui (25) seulement dans la position la plus en arrière de la culasse montée coulissante pour empêcher un pivotement involontaire du levier d'extraction (16) quand la tige d'éjection (20) heurte le culot de la douille de cartouche (13).

2. Dispositif selon la revendication 1, caractérisé en ce que la douille de cartouche (13) est bloquée par un levier d'appui (67) ou un coulisseau d'appui (59) contre un basculement involontaire qui sont disposés sur la culasse et par des organes de commande (72) qui peuvent pivoter vers une position de relâchement.

3. Dispositif selon la revendication 2, caractérisé en ce que le coulisseau (59) peut se déplacer dans sa position d'appui sous l'effet d'un ressort (60) et être ramené dans sa position de relâchement par une butée sur le boîtier de l'arme (15) à l'encontre de la force du ressort (60).
